# FASCICULE DE BREVET EUROPEEN

(11) **EP 0 800 034 B1**
(45) Date de publication et mention de la délivrance du brevet: **02.10.2002**
(21) Numéro de dépôt: 97400777.5
(22) Date de dépôt: 03.04.1997
(51) Int. Cl.: F21S 8/10, F21V 19/00, H01R 33/00

(54) **Dispositif de signalisation et/ou d'éclairage pour véhicule automobile à lampe verrouillée**
Signal- und/oder Beleuchtungsvorrichtung für Kraftfahrzeug mit verriegelter Lampe
Signal and/or lighting device for motorvehicle comprising a locked light bulb

(30) Priorité: 04.04.1996 FR 9604266
(43) Date de publication de la demande: 08.10.1997
(73) Titulaire: VALEO VISION, 93000 Bobigny (FR)
(72) Inventeur: Josquin, Daniel, 77290 Mitry Mory (FR)
(74) Mandataire: Le Forestier, Eric

(56) Documents cités:
- EP-A- 0 637 859

## Description

L'invention concerne les dispositifs de signalisation et/ou d'éclairage pour véhicule automobile.

On connaît un feu de signalisation comportant une douille et une lampe adaptée à être introduite dans la douille jusqu'à une position de montage. Le culot de la lampe comporte des baïonnettes adaptées à être engagées dans des encoches de la douille en vue de verrouiller la lampe en position de montage. Après montage de la lampe et du réflecteur, une glace transparente est scellée sur le boîtier du feu en regard de la lampe. On a constaté que la lampe pouvait être montée dans la douille sans atteindre la position de verrouillage, la lampe étant seulement immobilisée dans la douille par coincement. Un tel montage est précaire et la lampe peut facilement se séparer de la douille, par exemple sous l'effet des vibrations engendrées par le roulement du véhicule. La lampe tombe alors dans le boîtier et y demeure prisonnière. Le même problème peut survenir sur la chaîne de montage après que la glace a été scellée, ce qui entraîne la mise au rebut du feu.

Le document EP-0 637 859 décrit un ensemble à douille et lampe pour véhicule automobile de ce type, la lampe étant adaptée à être introduite dans la douille jusqu'à une position de montage, le dispositif comportant des moyens de verrouillage de la lampe en position de montage, la douille comportant une lame flexible partiellement suivant la direction d'introduction de la lampe, la lame étant disposée pour venir en contact avec la lampe avant l'arrivée de la lampe en position de montage.

Un but de la présente invention est d'éviter la fixation de la lampe à la douille dans une position différente de la position de montage prévue.

En vue de la réalisation de ce but, on prévoit selon l'invention un dispositif de signalisation et/ou d'éclairage pour véhicule automobile, comportant au moins une douille et au moins une lampe adaptée à être introduite dans la douille jusqu'à une position de montage, le dispositif comportant des moyens de verrouillage de la lampe en position de montage, la douille comportant une lame flexible au moins partiellement suivant la direction d'introduction de la lampe, la lame étant disposée pour venir en contact avec la lampe avant l'arrivée de la lampe en position de montage, dans lequel la lame présente une raideur suffisante pour éjecter la lampe hors de la douille lorsque la lampe n'est pas verrouillée.

Ainsi, si la lampe est fixée à la douille dans une position différente de la position de montage prévue, la lame flexible sollicite la lampe dans le sens opposé à son sens d'introduction dans la douille et la lampe se trouve éjectée de la douille. On évite donc la fixation de la lampe à la douille dans une position différente de la position de montage prévue.

On prévoit également selon l'invention un ensemble selon la revendication 4 ou la revendication 6.

D'autres caractéristiques et avantages de l'invention apparaîtront encore à la lecture de la description suivante de deux modes de réalisation préférés donnés à titre d'exemples non limitatifs. Au dessin annexé:
- la figure unique est une vue en coupe axiale d'un dispositif de signalisation illustrant deux modes de réalisation de l'invention.

Le dispositif de la figure 1 est un feu de signalisation pour véhicule automobile. Il comporte un porte-lampe 2 comprenant une douille 4 présentant une paroi cylindrique d'axe 5 et un fond. Il comporte également une lampe 6 adaptée à être introduite en translation suivant l'axe 5 dans la douille jusqu'à une position de montage correspondant à la fin de la course de la lampe dans la douille. La lampe comporte des baïonnettes latérales 8. La douille comporte des encoches 10 en forme de "L" renversé sur la figure. La grande branche du "L" est parallèle à l'axe 5 et débouche à l'extrémité ouverte de la douille. La petite branche du "L" forme un coude à 90° avec la petite, et s'étend perpendiculairement à l'axe 5, environ à mi-chemin du fond et de extrémité libre. L'introduction du culot de la lampe dans la douille s'effectue en engageant les baïonnettes en translation suivant l'axe 5 dans les encoches respectives, puis après franchissement du coude en faisant tourner la lampe d'une portion de tour autour de l'axe 5 pour disposer les baïonnettes au fond des encoches. Les baïonnettes et les encoches coopèrent ainsi mutuellement pour constituer des moyens de verrouillage de la lampe en position de montage dans la douille.

La douille comporte une lame métallique flexible 12a, 12b disposée pour venir en contact avec la lampe avant l'arrivée de la lampe en position de montage en fin de course.

Dans le premier mode de réalisation, la lame 12a est adjacente au fond de la douille et est flexible suivant la direction d'introduction de la lampe, à savoir suivant l'axe 5. La lame est fixée par une première extrémité au fond de la douille et vient en contact avec la lampe au voisinage d'une deuxième extrémité non parallèle à l'axe 5. Entre ces deux extrémités, la lame présente deux courbures successives opposées. La lame présente une raideur suffisante pour éjecter la lampe hors de la douille lorsque la lampe n'est pas verrouillée, c'est-à-dire lorsque la lampe est introduite dans la douille au voisinage de la position de montage, sans être verrouillée. Cette lame est une lame de connexion électrique de la lampe, destinée à être reliée à la masse.

Dans le deuxième mode de réalisation, la lame 12b est adjacente à la paroi latérale de la douille. La lame est sensiblement rectiligne et inclinée par rapport à la direction d'introduction, à savoir l'axe 5. La lame est dirigée vers le fond de la douille et est fixée à la paroi par une extrémité opposée axialement au fond. La lame est flexible partiellement suivant la direction 5 d'introduction de la lampe. Ici aussi, la lame présente une raideur suffisante pour éjecter la lampe hors de la douille lorsque la lampe n'est pas verrouillée. Cette lame est une lame de connexion électrique de la lampe, destinée à être reliée à une borne positive ou négative d'une alimentation électrique.

Bien entendu, on pourra apporter à l'invention de nombreuses modifications sans sortir du cadre de celle-ci. Ainsi, le dispositif pourra comprendre ou être un projecteur d'éclairage. Le dispositif pourra comprendre plusieurs douilles et plusieurs lampes.

## Revendications

1. Dispositif de signalisation et/ou d'éclairage pour véhicule automobile, comportant au moins une douille (4) et au moins une lampe (6) adaptée à être introduite dans la douille jusqu'à une position de montage, le dispositif comportant des moyens de verrouillage de la lampe en position de montage, la douille comportant une lame (12a; 12b) flexible au moins partiellement suivant la direction (5) d'introduction de la lampe, la lame étant disposée pour venir en contact avec la lampe avant l'arrivée de la lampe en position de montage, **caractérisé en ce que** la lame présente une raideur suffisante pour éjecter la lampe hors de la douille lorsque la lampe n'est pas verrouillée.

2. Dispositif selon la revendication 1, **caractérisé en ce que** la lame (12a) est adjacente à un fond de la douille et est flexible suivant la direction d'introduction de la lampe.

3. Dispositif selon la revendication 2, **caractérisé en ce que** la lame (12a) présente deux courbures successives opposées.

4. Ensemble comportant une alimentation électrique et un dispositif selon la revendication 2 ou 3, **caractérisé en ce que** la lame (12a) est une lame de connexion électrique de la lampe, destinée à être reliée à une masse de l'alimentation.

5. Dispositif selon la revendication 1, **caractérisé en ce que** la lame (12b) est adjacente à une paroi latérale de la douille, la lame étant sensiblement rectiligne et inclinée par rapport à la direction d'introduction.

6. Ensemble comportant une alimentation électrique et un dispositif selon la revendication 5, **caractérisé en ce que** la lame (12b) est une lame de connexion électrique de la lampe, destinée à être reliée à une borne de l'alimentation.

## Claims

1. Signalling and/or lighting device for a motor vehicle, having at least one socket (4) and at least one bulb (6) adapted to be inserted into the socket as far as a fitting position, the device having means of locking the bulb in the fitting position, the socket having a strip (12a; 12b) which is at least partially flexible in the direction (5) of insertion of the bulb, the strip being disposed to come into contact with the bulb before the arrival of the bulb in the fitting position, **characterised in that** the strip has sufficient stiffness to eject the bulb out of the socket when the bulb is not locked.

2. Device according to Claim 1, **characterised in that** the strip (12a) is adjacent to a bottom of the socket and is flexible in the direction of insertion of the bulb.

3. Device according to Claim 2, **characterised in that** the strip (12a) has two opposite successive curves.

4. Assembly having an electrical supply and a device according to Claim 2 or 3, **characterised in that** the strip (12a) is a strip for electrical connection of the bulb, intended to be connected to an earth of the power supply.

5. Device according to Claim 1, **characterised in that** the strip (12b) is adjacent to a lateral wall of the socket, the strip being substantially rectilinear and inclined with respect to the direction of insertion.

6. Assembly having an electrical supply and a device according to Claim 5, **characterised in that** the strip (12b) is a strip for electrical connection of the bulb, intended to be connected to a terminal of the power supply.

## Patentansprüche

1. Signalgebungs- und/oder Beleuchtungsvorrichtung für ein Kraftfahrzeug mit wenigstens einer Fassung (4) und wenigstens einer Lampe (6), die dazu geeignet ist, bis zu einer Montageposition in die Fassung eingesetzt zu werden, wobei die Vorrichtung Mittel zum Verriegeln der Lampe in der Montageposition aufweist, die Fassung eine Zunge (12a, 12b) umfaßt, die in der Einsetzrichtung (5) der Lampe wenigstens teilweise biegsam ist, wobei die Zunge so angeordnet ist, daß sie mit der Lampe in Kontakt kommt, bevor die Lampe die Montageposition erreicht,
**dadurch gekennzeichnet, daß** die Zunge steif genug ist, um die Lampe aus der Fassung auszuwerfen, wenn die Lampe nicht verriegelt ist.

2. Vorrichtung nach Anspruch 1,
**dadurch gekennzeichnet, daß** die Zunge (12a) an einen Boden der Fassung angrenzt und in der Einsetzrichtung der Lampe biegsam ist.

3. Vorrichtung nach Anspruch 2,
**dadurch gekennzeichnet, daß** die Zunge (12a) zwei aufeinanderfolgende, entgegengesetzte Biegungen aufweist.

4. Einheit mit einer Stromzufuhr und einer Vorrichtung nach Anspruch 2 oder 3,
**dadurch gekennzeichnet, daß** die Zunge (12a) eine Zunge zum Stromanschluß der Lampe ist, die dazu bestimmt ist, mit einer Masse der Stromzufuhr verbunden zu werden.

5. Vorrichtung nach Anspruch 1,
**dadurch gekennzeichnet, daß** die Zunge (12b) an eine Seitenwand der Fassung angrenzt, wobei die Zunge in etwa gerade und bezüglich der Einsetzrichtung geneigt ist.

6. Einheit mit einer Stromzufuhr und einer Vorrichtung nach Anspruch 5,
**dadurch gekennzeichnet, daß** die Zunge (12b) eine Zunge zum Stromanschluß der Lampe ist, die dazu bestimmt ist, mit einer Anschlußklemme verbunden zu werden.
